# EUROPÄISCHE PATENTSCHRIFT

(11) **EP 2 223 882 B1**
(45) Veröffentlichungstag und Bekanntmachung des Hinweises auf die Patenterteilung: **25.07.2012**
(21) Anmeldenummer: 10075034.8
(22) Anmeldetag: 21.01.2010
(51) Int. Cl.: B66C 23/18, B66C 23/42, B66C 23/66, B66C 23/70

(54) **Verfahren und Einrichtung zum An- und Abbau einer Zusatzeinrichtung am Hauptausleger eines Mobilkrans**
Method and device for attachment and detachment of an additional device to/from the main boom of a mobile crane
Procédé et dispositif destinés au montage et au démontage d'un dispositif supplémentaire sur la flèche principale d'une grue mobile

(30) Priorität: 26.02.2009 DE 102009010452
(43) Veröffentlichungstag der Anmeldung: 01.09.2010
(73) Patentinhaber: Terex Demag GmbH, 66482 Zweibrücken (DE)
(72) Erfinder: Martin, Michael, 66557 Illingen (DE); Kuhn, Roland, 66386 St. Ingbert (DE); Biwer, Udo, 66620 Nonnweiler (DE)
(74) Vertreter: Meissner, Peter E.

(56) Entgegenhaltungen:
- EP-A1- 2 055 665
- DD-A1- 98 887
- DE-A1-102005 049 606
- DE-U1-202008 003 734
- FR-A1- 2 922 875
- JP-A- 9 058 976
- JP-A- 10 291 775
- US-A- 3 968 884

## Beschreibung

Die Erfindung betrifft den An- und Abbau einer Zusatzeinrichtung an den Hauptausleger eines Mobilkranes, der ohne den Einsatz eines Hilfskrans erfolgen soll.
Es ist bekannt, bei Mobilkranen, insbesondere Teleskopkranen, an den Kopf des Hauptauslegers des Grundkrans eine Zusatzeinrichtung anzubauen. Diese vorübergehend oder ständig verbleibende Einrichtung wird benutzt, um eine über die größte Auslegerlänge des Teleskopkrans hinausgehende noch größere Auslegerlänge zu erzielen.
Die Einrichtungen sind grundsätzlich als Baukastensysteme aufgebaut und können je nach Erfordernis an Länge bzw. Tragkraft zusammengestellt werden. Die einzelnen Hauptelemente der Einrichtung bestehen in idealer Weise aus einer Fachwerk-Rohr-Konstruktion in transportfähigen Abmessungen. Die Einrichtungselemente werden mit Bolzen an den entsprechenden Punkten zu einer Einheit zusammengefügt.
Die zusätzliche Einrichtung wird in den meisten Fällen nicht mit dem Grundkran mitgeführt und muss separat transportiert werden. Speziell dafür vorgesehene Einrichtungen können aber auch mit dem Grundkran mitgeführt werden, wenn es die Gewichts- und Platzverhältnisse erlauben.
Der Anbau an den Hauptauslegerkopf kann Stück für Stück oder als vormontierte Einheit erfolgen.
Diese Arbeit wird bekanntermaßen mit einem zusätzlichen Hilfskran bewältigt. Die
Bereitstellung eines Hilfskranes verursacht zusätzliche Kosten, da dieser mit zusätzlichem Personal an die Aufrüststelle herangeführt werden muss. Außerdem ist es schwierig, die frei schwebend angehobene Zusatzeinrichtung unter Beachtung der Verletzungsgefahr für die Monteure punktgenau an die am Auslegerkopf vorgesehenen Befestigungspunkte heranzuführen. Das bedeutet einen relativ hohen Zeitaufwand für die Montage.

Aus der DD 98 887 ist ein An - und Aufbauverfahren eines aus Einzelelementen bestehenden Auslegers an den Auslegerfuß eines Mobilkrans ohne Hilfskran bekannt, bei dem der zu montierende Ausleger auf einer Hilfsstütze in zum Auslegerfuß angeglichener Höhe abgelegt wird.
Anschließend wird der Auslegerfuß mit dem unteren Ende des in Schrägstellung befindlichen Endes des dem Mobilkran zugewandten Teilstückes des Auslegers drehbar verbolzt, der Ausleger in eine waagerechte Position gezogen und mit dem oberen Ende verbolzt.
Aus der JP 905 89 76 A ist ein An- und Aufbauverfahren bekannt, in welchen eine Zusatzeinrichtung mittels eines Zylinders angehoben wird. Aus der JP9058976 A ist ebenfalls eine Zusatzeinrichtung gemäß dem Oberbegriff des Anspruchs 7 bekannt.
Der Erfindung lag deshalb die Aufgabe zugrunde, den Anbau der Zusatzeinrichtung zu vereinfachen und sicherer zu machen, insbesondere diesen ohne Einsatz eines zusätzlichen Hilfskrans auszuführen.
Die Lösung der Aufgabe erfolgt entsprechend den Merkmalen der selbständigen Ansprüche 1 und 7. Die weiteren Ansprüche stellen zweckmäßige Ausgestaltungen der erfinderischen Lösung dar.

Erfindungsgemäß wird die vormontierte Zusatzeinrichtung, die aus einer Fachwerk-Rohr-Konstruktlon in transportfähigen Abmessungen besteht, fluchtend zum Hauptausleger des Mobilkrans auf den Boden abgelegt.

Sodann wird ein Teilstück an dem dem Mobilkran zugewandten Ende der Zusatzeinrichtung um einen oberen Drehpunkt drehend in eine Schrägstellung angehoben und in dieser Lage gehalten.

Danach wird der Kopf des Hauptauslegers mit dem unteren Ende des in Schrägstellung befindlichen Endes des dem Mobilkran zugewandten Teilstücks der Zusatzeinrichtung drehbar verbolzt und die Zusatzeinrichtung mittels eines am dem Mobilkran abgewandten Ende des in Schrägstellung angehobenen Teilstücks befestigten und über eine Rolle geführten Hubseils in eine waagerechte Position gezogen, so dass das Teilstück der Zusatzeinrichtung, die übrigen Teile der Zusatzeinrichtung und der Hauptausleger des Mobilkrans fluchtend hintereinander ausgerichtet sind.

Abschließend werden die genannten Bauelemente untereinander und am Kopf des Hauptauslegers durch Verbolzen mit diesem verbunden.

Wenn sich der Hauptausleger nicht so weit nach unten abwinkeln bzw. der gesamte Kran nicht so weit schräg stellen lässt, dass die Spitze der Zusatzeinrichtung im fertig angebauten Zustand der Einrichtung mit einem an der Spitze angeordneten Laufrad auf den Boden aufsteht, kann zur Erleichterung der Montage die Zusatzeinrichtung vor dem Anheben des dem Mobilkran zugewandten Endes der Zusatzeinrichtung an dem dem Mobilkran abgewandten Ende angehoben werden, so dass ein um einen unteren Drehpunkt drehbares Teilstück der Zusatzeinrichtung eine Schrägstellung nach unten einnimmt, in dieser Lage gehalten wird, wobei das Ende des Teilstücks Bodenberührung behält.

Die Schrägstellung des am dem Mobilkran abgewandten Ende befindlichen Teilstücks der Zusatzeinrichtung wird nach dem Anheben des dem Mobilkran zugewandten Endes der Zusatzeinrichtung durch den Zug eines am Kopf der Zusatzeinrichtung befestigten Hubseils aufgehoben, so dass die Teilstücke der Zusatzeinrichtung, die übrigen Teile der Zusatzeinrichtung und der Hauptausleger des Mobilkrans fluchtend hintereinander ausgerichtet sind. Abschließend werden die genannten Bauelemente untereinander und am Kopf des Hauptauslegers durch Verbolzen mit diesem verbunden.

Die Erfindung soll an einem Ausführungsbeispiel anhand der Figuren in den Zeichnungen näher erläutert werden.

In den Zeichnungen zeigen:
- Figuren 1 bis 5:: den erfindungsgemäßen Anbau der Zusatzeinrichtung mit Anwinkeln beider Teilstücke der Zusatzeinrichtung,
- Fig. 6:: die angebaute Zusatzeinrichtung ohne vorheriges Anwinkeln des dem Mobilkran abgewandten Teilstücks der Zusatzeinrichtung,
- Fig. 7:: die in Fig. 3 mit "Fig. 7" markierte Einzelheit des Teilstücks der Zusatzeinrichtung in Schrägstellung,
- Fig. 8:: die in Fig. 3 mit "Fig. 8" markierte Einzelheit des Teilstücks der Zusatzeinrichtung in Schrägstellung,
- Fig. 9:: die Gestaltung des Endteils der Zusatzeinrichtung mit Laufrad.

Mit Hilfe des Mobilkrans 1 wurde die Zusatzeinrichtung 2 aus mehreren Einzelelementen 2.1 bis 2.7 in der gewünschten Konfiguration zusammengebaut und fluchtend zum Hauptausleger 1.1 des Mobilkrans 1, in der Draufsicht gesehen, auf den Boden abgelegt. Hierbei wird das dem Mobilkran 1 zugewandte Ende der Zusatzeinrichtung 2, wie in Fig. 1 dargestellt, mit dem Einzelelement 2.2 auf die Verschiebevorrichtung 4 aufgelegt und durch Verschieben zum Hauptausleger ausgerichtet.

Das Teilstück 2.1 der Zusatzeinrichtung (Kopfanschluss) wird dann mit dem Kran 1 angehoben (Fig. 2), dadurch um Punkt C (Fig. 7) nach oben gedreht und zwischen den Punkten D1 und D2 zur Fixierung der Schräglage des Teilstücks 2.1 eine Distanzstange 5 eingebracht.

Sodann wird das dem Mobilkran abgewandte Teilstück 2.7 (Spitze) durch Anheben der Zusatzeinrichtung 2 um den Punkt E nach unten in eine Schrägstellung gedreht und zur Fixierung der Schrägstellung eine Distanzstange 6 (Fig. 8) zwischen den Punkten F1 und F2 eingefügt. Die abgewinkelte Stellung der Spitze der Zusatzeinrichtung 2 ist nötig, um die horizontale Flucht zum Hauptausleger 1.1 des Mobilkrans 1 herzustellen, um später in Punkt B (Fig. 7) zu verbolzen.

Sodann wird der Hauptauslegerkopf 1.2 an das schräg gestellte Teilstück 2.1 herangeführt und mit diesem im Punkt A verbolzt. Dabei wird das Ausrichten der Teile zueinander bzw. die Flucht der Bohrungen in Punkt A durch Bewegen des Hauptauslegers 1.1 und durch Verschieben der Einrichtung 2 mittels der Verschiebevorrichtung 4 (Figuren 10 und 11) ermöglicht.

Nach dem Verbolzen in Punkt A kann die Distanzstange 5 entfernt werden.

Nun wird das Hubseil 7 des Krans über die Rolle 2.8 (Figuren 3 und 7) geführt und in Punkt G befestigt.

Durch Einfahren des Hubseils 7 schamiert das Teilstück 2.1 in den Punkten A und C und dreht sich so weit nach oben, bis Punkt B1 am Kopf des Hauptauslegers mit Punkt B2 des Teilstücks 2.1 verbolzt werden kann. Im angehobenen Zustand der Einrichtung kann auch Punkt D1 am Einrichtungselement 2.2 mit Punkt D2 am Teilstück 2.1 verbunden werden. Es entsteht der in Fig. 4 dargestellte Zustand.

Um das Entfernen der Distanzstange 6 zu ermöglichen, wird der Hauptausleger 1.1 mit der davor befindlichen Zusatzeinrichtung 2 aufgewippt, bis sich das Laufrad 2.9 kurz vor dem Abheben vom Boden befindet. Die Bolzenverbindung in den Punkten F1 und

F2 wird dadurch entlastet, kann gelöst und die Distanzstange 6 entbolzt und entfernt werden.

Das Hubseil 7 wird nunmehr über die Rolle 2.10 im Punkt H festgemacht (Figuren 4 und 9).

Durch das Einfahren des Hubseils wird das Teilstück 2.7 der Zusatzeinrichtung 2 um den Punkt E (Fig. 8) gedreht und hebt dabei vom Boden ab, bis die Punkte F1 und F2 miteinander verbolzt werden können.

Nach dem Verbolzen wird das Hubseil von Punkt H gelöst.

Der Anbau der Zusatzeinrichtung 2 an den Hauptausleger 1.1 des Mobilkrans 1 ist damit beendet.

Der Abbau der Zusatzeinrichtung geschieht in umgekehrter Reihenfolge.

Das Anheben der Zusatzeinrichtung und die fixierte Schrägstellung des Teilstücks 2.7 kann entfalten, wenn sich der Hauptausleger 1.1 so weit nach unten abwinkeln (Unterflurstellung siehe Fig. 6) bzw. der gesamte Kran schräg stellen lässt, dass die Spitze der Einrichtung 2 im fertig angebauten Zustand der Einrichtung mit dem Laufrad 2.9 auf den Boden kommen würde.

### Liste der verwendeten Bezugszeichen

1 Mobilkran
1.1 Hauptausleger
1.2 Hauptauslegerkopf
2 Zusatzeinrichtung
2.1 bis 2.7 Teilstück
2.8 Rolle
2.9 Laufrad
2.10 Rolle
5 Distanzstange
6 Distanzstange
7 Hubseil
A, B, B1, B2 Punkt
C, D1, D2, E Punkt
F1, F2, G, H Punkt

## Patentansprüche

1. Verfahren zum An- und Abbau einer aus Einzelelementen bestehenden Zusatzeinrichtung an den Hauptausleger eines Mobilkrans ohne Hilfskran, wobei die vormontierte, aus einer Fachwerk-Rohr-Konstruktion in transportfähigen Abmessungen bestehende Zusatzeinrichtung (2) fluchtend zum Hauptausleger (1.1) des Mobilkrans (1) auf dem Boden abgelegt wird, ein Teilstück (2.1) an dem dem Mobilkran zugewandten Ende der Zusatzeinrichtung (2) um einen oberen Drehpunkt (C) drehend in eine Schrägstellung angehoben und in dieser Lage gehalten wird, der Kopf (1.2) des Hauptauslegers (1.1) mit dem unteren Ende des in Schrägstellung befindlichen Endes des dem Mobilkran zugewandten Teilstücks (2. 1) der Zusatzeinrichtung (2) drehbar verbolzt wird, die Zusatzeinrichtung (2) mittels eines an dem Mobilkran (1) abgewandten Ende des in Schrägstellung angehobenen Teilstücks (2. 1) befestigten und über eine Rolle (2.8) geführten Hubseils (7) in eine waagerechte Position gezogen wird, so dass das Teilstück (2. 1) der Zusatzeinrichtung (2), die übrigen Teile (2.2 bis 2.7) der Zusatzeinrichtung (2) und der Hauptausleger (I. 1) des Mobilkrans fluchtend hintereinander ausgerichtet sind, und die genannten Bauelemente (2.1 bis 2.7) untereinander und am Kopf (1.2) des Hauptauslegers (I. 1) durch Verbolzen mit diesem verbunden werden.

2. Verfahren nach Anspruch 1,
**dadurch gekennzeichnet,**
**dass** vor dem Anheben des dem Mobilkran (1) zugewandten Teilstücks (2.1) der Zusatzeinrichtung (2) die Zusatzeinrichtung (2) an dem dem Mobilkran (1) abgewandten Ende angehoben wird, so dass ein um einen unteren Drehpunkt (E) drehbares Teilstück (2.7) der Zusatzeinrichtung (2) eine Schrägstellung einnimmt und das Ende des Teilstücks (2.7) Bodenberührung behält, dass nach dem Anheben des dem Mobilkran (1) zugewandten Teilstücks (2.1) der Zusatzeinrichtung (2) die Schrägstellung des am dem Mobilkran abgewandten Ende befindlichen Teilstücks (2.7) der Zusatzeinrichtung (2) durch den Zug eines am Kopfpunkt (H) der Zusatzeinrichtung befestigten Hubseils aufgehoben wird, so dass die Teilstücke (2.1, 2.7) der Zusatzeinrichtung, die übrigen Teile der Zusatzeinrichtung (2.2 bis 2.6) und der Hauptausleger (I. 1) des Mobilkrans (1) fluchtend hintereinander ausgerichtet sind, und dass die genannten Bauelemente (2.1 bis 2.7) untereinander und am Kopf (1.2) des Hauptauslegers (1.1) durch Verbolzen mit diesem verbunden werden.

3. Verfahren nach einem der Ansprüche 1 oder 2,
**dadurch gekennzeichnet,**
**dass** die vorübergehende Schrägstellung der Teilstücke (2.1, 2.7) der Zusatzeinrichtung (2) durch eine Distanzstange (5, 6) gesichert wird.

4. Verfahren nach Anspruch 1,
**dadurch gekennzeichnet,**
**dass** beim Ablegen der Zusatzeinrichtung (2) auf dem Boden das dem Mobilkran (1) zugewandte Ende der Zusatzeinrichtung auf einer Verschiebeeinrichtung (4) aufgelegt wird, die ein Verschieben quer zur Längsachse der Zusatzeinrichtung (2) und damit ein fluchtendes Ausrichten der Zusatzeinrichtung zum Ausleger (1.1) des Mobilkrans ermöglicht.

5. Verfahren nach einem der vorangegangenen Ansprüche,
**dadurch gekennzeichnet,**
**dass** das Anheben und Schrägstellen der Teilstücke (2.1, 2.7) der Zusatzeinrichtung (2) mittels des Hubseils des Mobilkrans erfolgt.

6. Verfahren nach einem der vorangegangenen Ansprüche,
**dadurch gekennzeichnet,**
**dass** das Anheben und Schrägstellen der Teilstücke (2.1, 2.7) der Zusatzeinrichtung (2) mittels Hubzylinder erfolgt.

7. Zusatzeinrichtung zum Anbau an den Hauptausleger eines Mobilkrans, wobei
die Zusatzeinrichtung (2) aus einer Fachwerk-Rohr-Konstruktion in transportfähigen Abmessungen besteht, und wobei
ein Teilstück (2.1) an dem Mobilkran (1) zugewandten Ende der Zusatzeinrichtung mittels eines Drehgelenks (C) abwinkelbar gestaltet ist, und wobei am Teilstück (2.1) Befestigungselemente (A, B2, D2) vorgesehen sind, mittels
derer im abgewinkelten Zustand des Teilstücks (2. 1) der Zusatzeinrichtung (2) die Befestigung einer Distanzstange (5) und im fluchtenden Zustand der Teile der Zusatzeinrichtung (2) eine Befestigung an dem benachbarten Teil (2.2) der Zusatzeinrichtung (2) einerseits und am Kopf (1.2) des Hauptauslegers (1.1) des Mobilkrans (1) andererseits möglich ist, **dadurch gekennzeichnet,**
**dass** am Teilstück (2.1) eine Rolle (2.8) zum führen eines Hubseils (7) befestigt ist.

8. Zusatzeinrichtung nach Anspruch 7,
**dadurch gekennzeichnet,**
**dass** ein Teilstück (2.7) am dem Mobilkran (1) abgewandten Ende der Zusatzeinrichtung mittels eines Drehgelenks (E) abwinkelbar gestaltet ist, dass am Teilstück (2.7) eine Rolle (2.10) zum Führen eines Hubseils befestigt ist, dass am Teilstück (2.7) Befestigungselemente (F1) vorgesehen sind, mittels derer im abgewinkelten Zustand des Teilstücks (2.7) der Zusatzeinrichtung (2) die Befestigung einer Distanzstange (6) und im fluchtenden Zustand der Teile der Zusatzeinrichtung (2) eine Befestigung an dem benachbarten Teil (2.6) der Zusatzeinrichtung (2) möglich ist und dass am dazu gegenüberliegenden Ende des Teilstücks (2.7) der Zusatzeinrichtung ein Laufrad (2.9) angeordnet ist.

## Claims

1. A method for attaching an additional attachment consisting of individual elements to and removing it from the main boom of a mobile crane without auxiliary crane, the pre-assembled additional attachment (2) which consists of a latticework tube construction in transportable dimensions being laid flush to the main boom (1.1) of the mobile crane (1) on the ground, a partial piece (2.1) at that end of the additional attachment (2) which faces the mobile crane being raised, revolving about an upper pivot point (C), into an inclined position and being held in this position, the head (1.2) of the main boom (1.1) being rotatably bolted to the lower end of that end, which is in the inclined position, of the partial piece (2.1) of the additional attachment (2) which faces the mobile crane, the additional attachment (2) being drawn into a horizontal position by means of a hoisting cable (7) which is fastened to the end of the partial piece (2.1) which is raised in the inclined position remote from the mobile crane (1) and is guided over a roller (2.8), so that the partial piece (2.1) of the additional attachment (2), the remaining parts (2.2 to 2.7) of the additional attachment (2) and the main boom (1.1) of the mobile crane are oriented flush one behind another, and the aforementioned structural elements (2.1 to 2.7) are connected together and to the head (1.2) of the main boom (1.1) by bolting thereto.

2. A method according to Claim 1, **characterised in that** before raising the partial piece (2.1) of the additional attachment (2) which faces the mobile crane (1) the additional attachment (2) is raised at the end remote from the mobile crane (1), so that a partial piece (2.7) of the additional attachment (2) which can be rotated about a lower pivot point (E) assumes an inclined position and the end of the partial piece (2.7) maintains ground contact, **in that** after the raising of the partial piece (2.1) of the additional attachment (2) which faces the mobile crane (1) the inclined position of the partial piece (2.7) of the additional attachment (2) which is located at the end remote from the mobile crane is raised by the pull of a hoisting cable fastened to the head point (H) of the additional attachment, so that the partial pieces (2.1, 2.7) of the additional attachment, the other parts of the additional attachment (2.2 to 2.6) and the main boom (1.1) of the mobile crane (1) are oriented flush one behind another, and **in that** the aforementioned structural elements (2.1 to 2.7) are connected together and to the head (1.2) of the main boom (1.1) by bolting thereto.

3. A method according to one of Claims 1 or 2, **characterised in that** the temporary inclined position of the partial pieces (2.1, 2.7) of the additional attachment (2) is secured by a spacer rod (5, 6).

4. A method according to Claim 1, **characterised in that** upon laying the additional attachment (2) on the ground that end of the additional attachment which faces the mobile crane (1) is laid on a displacement means (4) which permits displacement transversely to the longitudinal axis of the additional attachment (2) and hence flush orientation of the additional attachment relative to the boom (1.1) of the mobile crane.

5. A method according to one of the preceding claims, **characterised in that** the raising and inclining of the partial pieces (2.1, 2.7) of the additional attachment (2) takes place by means of the hoisting cable of the mobile crane.

6. A method according to one of the preceding claims, **characterised in that** the raising and inclining of the partial pieces (2.1, 2.7) of the additional attachment (2) takes place by means of lifting cylinders.

7. An additional attachment for attachment to the main boom of a mobile crane, wherein
the additional attachment (2) consists of a latticework tube construction in transportable dimensions, and wherein
a partial piece (2.1) at that end of the additional attachment which faces the mobile crane (1) is designed to be able to be angled by means of a rotary joint (C), and wherein fastening elements (A, B2, D2) are provided on the partial piece (2.1), by means of which elements in the angled state of the partial piece (2.1) of the additional attachment (2) the fastening of a spacer rod (5), and in the flush state of the parts of the additional attachment (2) fastening to the adjacent part (2.2) of the additional attachment (2) on one hand and to the head (1.2) of the main boom (1.1) of the mobile crane (1) on the other hand, is possible, **characterised in that** a roller (2.8) for guiding a hoisting cable (7) is fastened to the partial piece (2.1).

8. An additional attachment according to Claim 7, **characterised in that** a partial piece (2.7) on that end of the additional attachment which is remote from the mobile crane (1) is designed to be able to be angled by means of a rotary joint (E), **in that** a roller (2.10) for guiding a hoisting cable is fastened to the partial piece (2.7), **in that** fastening elements (F1) are provided on the partial piece (2.7), by means of which elements in the angled state of the partial piece (2.7) of the additional attachment (2) the fastening of a spacer rod (6) and in the flush state of the parts of the additional attachment (2) fastening to the adjacent part (2.6) of the additional attachment (2) is possible, and **in that** a wheel (2.9) is arranged on that end of the partial piece (2.7) of the additional attachment which is located opposite it.

## Revendications

1. Procédé de montage et de démontage d'un dispositif supplémentaire constitué d'éléments individuels sur la flèche principale d'une grue mobile sans grue de secours, dans lequel le dispositif supplémentaire (2) prémonté, constitué d'une structure de tubes en treillis en dimensions transportables est posé sur le sol dans l'alignement avec la flèche principale (1.1) de la grue mobile (1), une pièce partielle (2.1) à l'extrémité du dispositif supplémentaire (2) tournée vers la grue mobile (2) est soulevée en rotation autour d'un pivot supérieur (C) en position oblique et maintenue dans cette position, la tête (1.2) de la flèche principale (1.1) est boulonnée à rotation sur l'extrémité inférieure de l'extrémité en position oblique de la pièce partielle (2.1) du dispositif supplémentaire (2) tournée vers la grue mobile, le dispositif supplémentaire (2) est tiré en position horizontale au moyen d'un câble de levage (7) fixé à une extrémité, opposée à la grue mobile (1), de la pièce partielle (2.1) soulevée en position oblique et guidé par un galet (2.8) de sorte que la pièce partielle (2.1) du dispositif supplémentaire (2), les autres parties (2.2 à 2.7) du dispositif supplémentaire (2) et la flèche principale (1.1) de la grue mobile soient orientées dans l'alignement l'une derrière l'autre et que lesdits éléments de construction (2.1 à 2.7) soient raccordés l' un en dessous de l' autre et à la tête (1.2) de la flèche principale (1.1) par boulonnage à celle-ci.

2. Procédé selon la revendication 1,
**caractérisé en ce que**,
avant le soulèvement de la pièce partielle (2.1) du dispositif supplémentaire (2) tournée vers la grue mobile (1), le dispositif supplémentaire (2) est soulevé à l'extrémité opposée à la grue mobile (1) de sorte qu'une pièce partielle (2.7) du dispositif supplémentaire (2) pouvant tourner autour d'un pivot inférieur (E) adopte une position oblique et que l'extrémité de la pièce partielle (2.7) conserve un contact avec le sol, après le soulèvement de la pièce partielle (2.7) du dispositif supplémentaire (2) tournée vers la grue mobile (1), la position oblique de la pièce partielle (2.7) du dispositif supplémentaire (2) se trouvant à l'extrémité opposée à la grue mobile est compensée par la traction d'un câble de levage fixé sur le point de tête (H) du dispositif supplémentaire de sorte que les pièces partielles (2.1, 2.7) du dispositif supplémentaire, les autres parties du dispositif supplémentaire (2.2 à 2.6) et la flèche principale (I. 1) de la grue mobile (1) soient orientées dans l'alignement l'une derrière l'autre et que lesdits éléments de construction (2.1 à 2.7) soient raccordés l'un en dessous de l'autre et à la tête (1.2) de la flèche principale (1.1) par boulonnage à celle-ci.

3. Procédé selon l'une quelconque des revendications 1 ou 2,
**caractérisé en ce que**
la position oblique temporaire des pièces partielles (2.1, 2.7) du dispositif supplémentaire (2) est assurée par une jambe de force (5, 6).

4. Procédé selon la revendication 1, **caractérisé en ce que**,
lorsque le dispositif supplémentaire (2) est déposé sur le sol, l'extrémité du dispositif supplémentaire (2) tournée vers la grue mobile (1) est posée sur un dispositif de déplacement (4) qui permet un déplacement transversalement à l'axe longitudinal du dispositif supplémentaire (2) et donc un alignement du dispositif supplémentaire avec la flèche (1.1) de la grue mobile.

5. Procédé selon l'une quelconque des revendications précédentes, **caractérisé en ce que**
le soulèvement et la disposition en oblique des pièces partielles (2.1, 2.7) du dispositif supplémentaire (2) se font au moyen du câble de levage de la grue mobile.

6. Procédé selon l'une quelconque des revendications précédentes, **caractérisé en ce que**
le soulèvement et la disposition en oblique des pièces partielles (2.1, 2.7) du dispositif supplémentaire (2) se font au moyen d'un cylindre de levage.

7. Dispositif supplémentaire pour montage sur la flèche principale d'une grue mobile, dans lequel
le dispositif supplémentaire (2) est constitué d'une structure de tubes en treillis en dimensions transportables et dans lequel :
une pièce partielle (2.1) à l'extrémité du dispositif supplémentaire (2) tournée vers la grue mobile (1) est prévue repliable au moyen d'une articulation tournante (C) et dans lequel, sur la pièce partielle (2.1), il est prévu des éléments de fixation (A, B2, D2), au moyen desquels, à l'état replié de la pièce partielle (2.1) du dispositif supplémentaire (2), la fixation d'une jambe de force (5) est possible et, à l'état aligné des parties du dispositif supplémentaire (2), une fixation est possible, d'une part, sur la partie adjacente (2.2) du dispositif supplémentaire (2) et, d'autre part, sur la tête (1.2) de la flèche principale (1.1) de la grue mobile (1),
**caractérisé en ce qu'**un galet (2.8) pour le guidage d'un câble de levage (7) est fixé sur la pièce partielle (2.1).

8. Dispositif supplémentaire selon la revendication 7,
**caractérisé en ce qu'**une pièce partielle (2.7) est prévue repliable à l'extrémité du dispositif supplémentaire opposée à la grue mobile (1) au moyen d'une articulation tournante (E), un galet (2.10) pour le guidage d'un câble de levage est fixé sur la pièce partielle (2.7), il est prévu sur la pièce partielle (2.7) des éléments de fixation (F1) au moyen desquels la fixation d'une jambe de force est possible à l'état replié de la pièce partielle (2.7) du dispositif supplémentaire (2) et une fixation est possible à l'état aligné des parties du dispositif supplémentaire (2) sur la partie adjacente (2.6) du dispositif supplémentaire (2) et une roue de roulement (2.9) est agencée à l'extrémité de la pièce partielle (2.7) du dispositif supplémentaire qui lui est opposée.
